# FASCICULE DE BREVET EUROPEEN

(11) **EP 0 611 262 B1**
(45) Date de publication et mention de la délivrance du brevet: **03.01.1996**
(21) Numéro de dépôt: 94830039.7
(22) Date de dépôt: 03.02.1994
(51) Int. Cl.: D06C 5/00, D06H 3/16

(54) **Procédé et dispositif pour étendre en mode automatique un produit manufacturé tubulaire en tricot enfilé sur une forme de support**
Verfahren und Vorrichtung zum automatischen Dehnen eines auf eine Formstütze aufgezogenen gestrickten Produktes
Method and device for automatically stretching a tubular knitted product which is loaded onto a support form

(30) Priorité: 09.02.1993 IT FI930015
(43) Date de publication de la demande: 17.08.1994
(73) Titulaire: SOLIS S.r.l., I-50029 Impruneta (Firenze) Fract. Tavarnuzze (IT)
(72) Inventeur: Migliorini, Pier Lorenzo, I-52028 Terranuova Bracciolini (IT)
(74) Mandataire: Martini, Lazzaro

(56) Documents cités:
- EP-A- 0 136 390
- GB-A- 2 140 050
- US-A- 4 577 571

## Description

La présente invention a pour objet un procédé et un dispositif pour étendre un produit manufacturé tubulaire en tricot, comme par exemple un bas, enfilé sur une forme de support.

Il est connu que les bas en sortie des machines qui les forment sont enfilés sur des formes appropriées afin qu'ils assument une configuration bien étendue et par conséquent appropriée pour permettre l'exécution d'opérations successives, comme par exemple la détection de la ligne de jarretière pour effectuer l'alignement précis de deux bas à unir pour former un collant.

Il est également connu que, au terme de l'enfilage sur la forme, chaque bas présente un grand nombre de plis qui doivent être éliminés à la main par une opératrice, à travers une opération qui, dans le jargon, est appelée "pincement": le tissu du bas est pincé entre le bout du pouce et l'index de l'opératrice, en correspondance de la partie de bas àtendre, puis le bas ainsi retenu est soumis à une traction transversalement par rapport à la forme de support et, enfin, relâché. De cette manière, on provoque l'étirage du bas sur la forme correspondance et par conséquent la disparition des plis: cette opération devant être répétée lorsque le bas présente beaucoup de plis.
Mais, du fait que cette opération est exécutée manuellement, la présence d'au moins une opératrice experte est nécessaire pour chaque équipe de travail, ce qui entraîne l'augmentation du coût de fabrication du produit fini. A cela s'ajoute le fait que, dans le cas d'une baisse d'attention de la part de l'opératrice, la qualité du produit fini s'avère sérieusement compromise.

Une machine pour étendre en mode automatique un produit manufacturé tubulaire en tricot enfilé sur une forme de support, afin d'éliminer les plis du produit, est connue du GB-A-2140050.

Le but principal de la présente invention est d'éliminer les inconvénients mentionnés ci-dessus. Ce résultat a été atteint, conformément à l'invention, en adoptant un procédé automatique qui prévoit de:
(a) prendre et retenir une portion latérale limitée du tissu d'un produit manufacturé tubulaire en tricot enfilé sur une forme de support;
(b) rétracter la portion de tissu ainsi maintenue, dans la direction transversale par rapport à l'axe longitudinal de la forme, sur une longueur suffisante pour permettre la traction élastique des mailles;
(c) relâcher ladite portion de tissu ainsi rétractée pour permettre son retour élastique sur la forme de support correspondante, dans une configuration étendue.
Et pour ce qui concerne le dispositif pour mettre en oeuvre ledit procédé, celui-ci comprend:
- des moyens à pince pour la préhension d'une portion latérale limitée d'un produit manufacturé tubulaire en tricot enfilé sur une forme de support correspondante, c'est-à-dire en correspondance d'un bord latéral de la forme;
- des moyens de support et de déplacement, à commande pneumatique, desdits moyens à pince entre une position rétractée de début de course et une position avancée de fin de course en correspondance de ladite forme de support et inversement, dans la direction transversale par rapport à l'axe longitudinal de la forme;
- des moyens à came pour activer la préhension et respectivement le relâchement du produit manufacturé de la part desdits moyens à pince.

Les avantages obtenus grâce à la présente invention consistent essentiellement en ce qu'il est possible d'effectuer l'extension élastique du tissu en tricot d'un produit manufacturé tubulaire et par conséquent l'élimination des plis qui se forment normalement durant son enfilage sur la forme de manière automatique, rapidement et avec une extrême précision; en ce qu'il est possible de prédéterminer et d'effectuer l'allongement élastique du tissu du produit manufacturé en relation avec la matière avec laquelle il est réalisé; en ce qu'il est possible d'augmenter la vitesse de production et par conséquent de réduire sensiblement le coût de fabrication des produits manufacturés tubulaires en tricot; en ce qu'il est possible d'associer facilement un dispositif suivant l'invention aux machines de traitement des produits manufacturés tubulaires en tricot déjà existantes; en ce qu'un dispositif ainsi réalisé est de fabrication simple, économique et fiable même après une longue période de fonctionnement.

Ces avantages et caractéristiques de l'invention ainsi que d'autres seront plus et mieux compris de chaque homme du métier à la lumière de la description qui va suivre et à l'aide des dessins annexés donnés à titre d'exemplification pratique de l'invention, mais à ne pas considérer dans le sens limitatif; dessins sur lesquels: la Fig. 1A représente schématiquement une vue de côté d'un dispositif conformément à l'invention, dans la position de repos; la Fig. 1B représente le dispositif de la Fig. 1A dans la phase d'avancement avec ouverture de la pince pour saisir un bas; la Fig. 1C représente le dispositif de la Fig. 1A dans la phase de préhension d'une portion latérale du bas; la Fig. 1D représente le dispositif de la Fig. 1A dans la course de rétraction avec étirement du bas; la Fig. lE représente le dispositif de la Fig. 1D en fin de course de la pince avec relâchement du bas; la Fig. 2A représente une vue en plan du dispositif de la Fig. 1A; la Fig. 2B représente une vue en plan du dispositif de la Fig. 1B; la Fig. 2C représente une vue en plan du dispositif de la Fig. 1C; la Fig. 2D représente une vue en plan du dispositif de la Fig. 1D; la Fig. 2E représente une vue en plan du dispositif de la Fig. 1E.

Réduit à sa structure essentielle et en référence aux figures des dessins annexés, un procédé pour étendre en automatique un bas enfilé sur une forme de support conformément à l'invention, comprend, dans l'ordre, les phases suivantes:
(a) saisir et retenir une portion latérale limitée du tissu d'un bas (4) enfilé sur une forme de support (5);
(b) rétracter la portion de tissu ainsi maintenue, dans la direction transversale par rapport à l'axe longitudinal (8) de la forme (5), sur une longueur suffisante pour permettre l'extension élastique des mailles;
(c) relâcher ladite portion de tissu du bas (4) ainsi rétractée pour permettre son retour élastique sur la forme de support (5) correspondante, dans une configuration étendue.
Pour ce qui est du dispositif pour mettre en oeuvre ledit procédé, il comprend:
- une pince élastique (1) à bout plat normalement fermée qui est destinée à saisir une portion limitée du tissu du bas (4) précité en correspondance d'un bord latéral de la forme (5), la retenir et enfin la relâcher;
- un cylindre pneumatique (2) à axe horizontal, orthogonal à l'axe (8) de la forme (5) de support dudit bas (4) et avec la tige fixée à la base de ladite pince (1) pour permettre son déplacement de et vers la forme (5): le corps dudit cylindre (2) étant relié à un élément fixe (7) de support;
- une came (3) à double profil rectiligne avec développement symétriquement divergent vers la forme (5) pour commander l'activation, c'est-à-dire l'ouverture et respectivement la fermeture de ladite pince (1), en coopération avec deux axes (11), chacun desquels est logé fou dans une mâchoire correspondante de la pince (1), de manière à se trouver latéralement en saillie par rapport à celle-ci et à coopérer ainsi avec un profil correspondant de la came (3) durant le déplacement de la pince (1): ladite came (3) étant interposée entre le cylindre (2) de déplacement de la pince (1) et la forme (5) de support du bas (4).

Avantageusement, conformément à l'invention, un élément (6) de butée est interposé entre la tête de la pince (1) et le cylindre de commande (2) correspondant, de manière à limiter la course opérationnelle de retour de la pince (1) et exercer une poussée sur le dos de chaque mâchoire pour engendrer un moment d'ouverture de la pince (1) et le relâchement du bas (4).

Conformément à l'invention, avantageusement, une lame élastique (10) est montée à cheval, longitudinalement, sur les deux mâchoires de ladite pince (1) de manière à permettre la fermeture dans la position de repos.

Le fonctionnement du dispositif décrit est le suivant. Lorsque le cylindre (2) est activé, la pince (1) avance vers la forme (5) de support du bas (4). Durant cette course, chaque axe (1) glisse sur le profil correspondant de la came (3) en provoquant l'éloignement réciproque des mâchoires de la pince (1) et ainsi son ouverture. A la fin de la course en avant de la pince (1) vers la forme (5), les axes (11) ne se trouvent plus en contact avec la came (3), et de ce fait la pince (1) se ferme et saisit la portion de bas (4) qui se trouve entre ses deux mâchoires. Ensuite, la rétraction du cylindre (2) est commandée et, par conséquent, l'inversion de la course de la pince (1) avec le bas (4) qui a été saisi. Durant la course de retour de la pince (1) vers sa position initiale, chaque axe (11) se trouve en contact avec la surface interne du profil correspondant de la came (3) et il est soumis à une poussée qui produit un moment de fermeture de la pince (1), en coopération avec la lame (10). En fin de course, les axes (11) se trouvent à l'extérieur et au-delà de la came (3). De cette manière, chaque mâchoire de la pince (1) reçoit une poussée de la part de l'élément (6) de manière à provoquer l'ouverture de la pince (1) et le relâchement du bas (4). La traction du bas (4) ainsi réalisée a comme effet d'étirer les mailles du tissu et d'éliminer les plis qui existaient.

## Revendications

1. Procédé pour étendre en mode automatique un produit manufacturé tubulaire en tricot enfilé sur une forme de support, caractérisé en ce qu'il comprend, dans l'ordre, les phases suivantes:
(a) saisir et retenir une portion latérale limitée du tissu d'un bas (4) enfilé sur la forme de support (5) correspondante;
(b) rétracter la portion de tissu ainsi maintenue, dans la direction transversale par rapport à l'axe longitudinal (8) de la forme (5), sur une longueur suffisante pour permettre l'étirage élastique des mailles;
(c) relâcher ladite portion de tissu du bas (4) ainsi rétractée pour permettre son retour élastique sur la forme de support (5).

2. Dispositif pour étendre en mode automatique un produit manufacturé tubulaire en tricot enfilé sur une forme de support selon le procédé de la revendication 1, caractérisé en ce qu'il comprend:
- des moyens (1) de préhension d'une portion latérale limitée du tissu du produit manufacturé (4), en correspondance d'un bord latéral de la forme (5);
- des moyens (2) pour le déplacement desdits moyens de préhension (1) de et vers la forme (5) de support du produit manufacturé (4).
- des moyens à came (3) à double profil rectiligne avec développement symétriquement divergent vers la forme (5) de support du produit manufacturé (4) pour commander l'activation desdits moyens de préhension (1), lesquels sont interposés entre les moyens (2) de déplacement des moyens de préhension (1) et la forme (5) de support du bas (4);
- des moyens (6) pour limiter la course opérationnelle de retour des moyens de préhension (1) du produit manufacturé (4) et exercer une poussée destinée à engendrer un moment d'ouverture de la pince (1) pour le relâchement du produit manufacturé (4).

3. Dispositif selon la revendication 2, caractérisé en ce que lesdits moyens de préhension comprennent une pince élastique (1) à bout plat, normalement fermée.

4. Dispositif selon la revendication 2 et 3, caractérisé en ce que lesdits moyens pour le déplacement de la pince (1) comprennent un cylindre pneumatique (2) à axe horizontal, orthogonal à l'axe (8) de la forme (5) de support du produit manufacturé (4) avec le corps relié à un élément (7) fixe de support et avec la tige fixée à la base de la pince (1).

5. Dispositif selon la revendication 2 et 3, caractérisé en ce que chaque mâchoire de ladite pince (1) est munie d'un axe (11) dépassant latéralement et de manière à coopérer avec le profil correspondant de la came (2) durant le déplacement de la pince (1).

6. Dispositif selon la revendication 2 et 3, caractérisé en ce que lesdits moyens pour limiter la course opérationnelle de retour de la pince (1) comprennent un élément de butée (6) qui est interposé entre la tête de la pince (1) et le cylindre (2).

7. Dispositif selon la revendication 2, caractérisé en ce que ladite pince (1) est munie d'une lame élastique (10) qui est montée à cheval, longitudinalement, sur les mâchoires correspondantes.

## Patentansprüche

1. Verfahren zum automatischen Ausbreiten eines herzustellenden, schlauchförmigen Trikotageproduktes, das auf eine Tragform aufgezogen ist, dadurch **gekennzeichnet**, daß dieses Verfahren der Reihe nach folgende Schritte umfaßt:
(a) Ergreifen und Festhalten eines seitlich begrenzten Teils des Gewebes eines Strumpfes (4), der auf die entsprechende Tragform (5) aufgezogen ist;
(b) Zurückziehen des so festgehaltenen Gewebeteils in einer Richtung quer zur Längsachse (8) der Form (5) über eine Länge, die ausreicht, um ein elastisches Recken der Maschen zu ermöglichen;
(c) Loslassen des besagten, derart gereckten Gewebeteils des Strumpfes (4), um seine elastische Rückkehr auf die Tragform (5) zu ermöglichen.

2. Vorrichtung zum automatischen Ausbreiten eines herzustellenden schlauchförmigen Trikotageproduktes, das auf eine Tragform aufgefädelt ist, gemäß dem Verfahren nach Anspruch 1, dadurch **gekennzeichnet**, daß die Vorrichtung folgende Bestandteile umfaßt:
- Einrichtungen (1) zum Ergreifen eines begrenzten seitlichen Teils des herzustellenden Produktes (4) entsprechend einem seitlichen Rand der Form (5);
- Einrichtungen (2) zum Verschieben der Greifeinrichtungen (1) von der Tragform (5) des herzustellenden Produktes (4) weg und zu ihr hin;
- Nockeneinrichtungen (3) mit einem geradlinigen Doppelprofil mit einer symmetrischen Abwicklung, die zur Tragform (5) des herzustellenden Produktes (4) hin divergiert, um die Betätigung der Greifeinrichtungen (1) zu steuern, wobei diese zwischen den Einrichtungen (2) zum Verschieben der Greifeinrichtungen (1) und der Tragform (5) für den Strumpf (4) angeordnet sind; und
- Einrichtungen (6) zum Begrenzen des Rückkehr-Arbeitshubs der Greifeinrichtungen (1) für das herzustellende Produkt (4) und Ausüben eines Schubes, der dazu bestimmt ist, ein Öffnungsmoment für die Klemme (1) zum Freigeben des herzustellenden Produktes (4) zu erzeugen.

3. Vorrichtung nach Anspruch 2, dadurch **gekennzeichnet**, daß die Greifeinrichtungen eine elastische Klemme (1) mit flachem Maul umfassen, die normalerweise geschlossen ist.

4. Vorrichtung nach Anspruch 2 oder 3, dadurch **gekennzeichnet**, daß die Einrichtungen zum Verschieben der Klemme (1) einen pneumatischen Zylinder (2) mit horizontaler Achse umfassen, der auf der Achse (8) der Tragform (5) für das herzustellende Produkt (4) senkrecht steht, wobei der Körper mit einem festen Tragelement (7) und die Stange an der Basis der Klemme (1) befestigt ist.

5. Vorrichtung nach Anspruch 2 oder 3, dadurch **gekennzeichnet**, daß jede Backe der Klemme (1) mit einer Achse (11) versehen ist, die in der Weise seitlich verläuft, daß sie mit dem entsprechenden Profil des Nocken (2) während der Verschiebung der Klemme (1) zusammenwirkt.

6. Vorrichtung nach Anspruch 2 oder 3, dadurch **gekennzeichnet**, daß die Einrichtungen zum Begrenzen des Rückkehr-Arbeitshubes der Klemme (1) ein Anschlagelement (6) umfassen, das zwischen dem Kopf der Klemme (1) und dem Zylinder (2) angeordnet ist.

7. Vorrichtung nach Anspruch 2, dadurch **gekennzeichnet**, daß die Klemme (1) mit einem elastischen Blatt (10) versehen ist, das auf den entsprechenden Backen in Längsrichtung rittlings montiert ist.

## Claims

1. Process for automatically extending a tubular manufactured knitwear product threaded on a support shape, characterized in that it includes the following phases in sequence:
(a) Grasping and holding a limited lateral portion of the fabric of a stocking (4) threaded on the corresponding support shape (5),
(b) retracting the portion of fabric held in this way in the transverse direction relative to the longitudinal axis (8) of the shape (5) for a sufficient length to permit elastic stretching of the stitches,
(c) relaxing the said portion of the stocking fabric (4) retracted in this way to permit its elastic return on the support shape (5).

2. Device for automatically extending a tubular manufactured knitwear product threaded on a support shape according to the process of claim 1, characterized in that it contains:
- means (1) of prehension of a limited lateral portion of the fabric of the manufactured product (4) corresponding to a lateral edge of the shape (5);
- means (2) for the movement of the said means of prehension (1) from and to the shape (5) of the support of the manufactured product (4),
- means (3) in the form of a cam with a double rectilinear profile with symmetrical development diverging towards the support shape (5) of the manufactured product (4) to control the actuation of the said means of prehension (1), which are interposed between the means (2) of moving the means of prehension (1) and the support shape (5) of the stocking (4);
- means (6) for limiting the operational return course of the means of prehension (1) of the manufactured product (4) and exerting a push intended to produce an opening moment of the pincers (1) for releasing the manufactured product (4).

3. Device according to claim 2, characterized in that the said means of prehension include elastic pincers (1) with a flat mouth, normally closed.

4. Device according to claims 2 and 3, characterized in that the said means for moving the pincers (1) include a pneumatic cylinder (2) with horizontal axis orthogonal to the axis (8) of the support shape (5) of the manufactured product (4) with the body connected to a fixed support part (7) and with the fixed shaft at the base of the pincers (1).

5. Device according to claims 2 and 3, characterized in that each jaw of the said pincers (1) has a shaft (11) mounted passing through laterally and in such a way as to act with the corresponding profile of the cam (2) during the movement of the pincers (1) .

6. Device according to claims 2 and 3, characterized in that the said means for limiting the operational return course of the pincers (1) include a stop part (6), which is interposed between the head of the pincers (1) and the cylinder (2).

7. Device according to claim 2, characterized in that the said pincers (1) are fitted with an elastic strip (10), which is mounted longitudinally on the corresponding jaws.
